# EUROPÄISCHE PATENTSCHRIFT

(11) **EP 1 778 048 B1**
(45) Veröffentlichungstag und Bekanntmachung des Hinweises auf die Patenterteilung: **11.03.2015**
(21) Anmeldenummer: 05754231.8
(22) Anmeldetag: 01.07.2005
(51) Int. Cl.: A47B 88/04, A47B 95/00

(54) **TRÄGERELEMENT ZUR BEFESTIGUNG IN EINEM MÖBELKORPUS**
SUPPORT ELEMENT FOR SECURING IN A FURNITURE BODY
ELEMENT DE SUPPORT DESTINE A LA FIXATION DANS UN CORPS DE MEUBLE

(30) Priorität: 16.08.2004 AT 13802004
(43) Veröffentlichungstag der Anmeldung: 02.05.2007
(73) Patentinhaber: Julius Blum GmbH, 6973 Höchst (AT)
(72) Erfinder: GASSER, Ingo, A-6973 Höchst (AT)
(74) Vertreter: Hofinger, Stephan
(86) Internationale Anmeldenummer: PCT/AT2005/000247
(87) Internationale Veröffentlichungsnummer: WO 2006/017865

(56) Entgegenhaltungen:
- DE-A1- 1 778 452
- US-A- 3 259 443
- US-B1- 6 231 205
- US-B1- 6 312 186

## Beschreibung

Die vorliegende Erfindung betrifft ein Trägerelement mit den Merkmalen des Oberbegriffs des Anspruchs 1 zur Befestigung in einem Möbelkorpus.

Moderne Möbel sind häufig mit insbesondere elektrischen Bauteilen, beispielsweise Ausstoßvorrichtungen zum Ausstoßen von bewegbaren Möbelteilen ausgestattet. Bisher mussten derartige Bauteile in aufwändiger Weise einzeln am Möbelkorpus befestigt werden. Bei elektrischen Bauteilen war bisher auch einzeln für die Versorgung jedes Bauteiles mit Strom Sorge zu trägen. Dies erhöht aufgrund des hohen Arbeitsaufwands die Herstellungskosten eines derartigen Möbels.

Ein gattungsgemäßes Trägerelement geht aus der DE 17 78 452 A1 hervor.

Aufgäbe der Erfindung ist es, ein Trägerelement zu schaffen, welches die einfach und kostengünstige Ausstattung von Möbeln mit Ausstoßvorrichtungen und deren elektrische Versorgung gestattet.

Dies wird erfindungsgemäß durch ein Trägerelement mit den Merkmalen des Anspruchs 1 erreicht.

Die Möglichkeit zur werkzeuglosen Befestigung von Ausstoßvorrichtungen senkt die Herstellungskosten eines mit dem erfindungsgemäßen Trägerelement ausgestatteten Möbels und erlaubt in einfacher Weise einen nachträglichen Austausch bzw. die Hinzufügung von Bauteilen.

Die werkzeuglose Befestigungsmöglichkeit kann beispielsweise in Form einer Schnappverbindung ausgebildet sein.

Zur Realisierung der Schnappverbindung kann vorgesehen sein, dass am Trägerelement wenigstens eine, vorzugsweise zwei, Nut(en) zur Aufnahme der entsprechenden Anzahl von an den Bauteilen (Ausstoßvorrichtungen) angeordneten Federn ausgebildet ist. Alternativ könnte vorgesehen sein, dass die Nut(en) an den anzubringenden Bauteilen und die Feder(n) am Trägerelement angeordnet sind.

Das erfindungsgemäße Trägerelement kann beispielsweise in Form einer Schiene, vorzugsweise in Form einer Profilschiene, ausgebildet sein.

Bei der Ausbildung des Trägerelements als Schiene bietet es sich besonders an, die Stromleitungen als im Wesentlichen über die gesamte Länge des Trägerelements verlaufende Stromschienen auszubilden. Diese Stromschienen können durch an den Ausstoßvorrichtungen angeordnete Kontakte (beispielsweise Auflagekontakte) im befestigten Zustand kontaktiert werden.

Häufig sind die Ausstoßvorrichtungen mit verschiedenen Sensoren zum Erfassen von Daten versehen. Diese Daten können in den Ausstoßvorrichtungen selbst verarbeitet werden und/oder an andere Bauteile, wie z.B. an eine Steuer- bzw. Regeleinrichtung weitergeleitet werden. In diesem Fall kann vorgesehen sein, dass das Trägerelement wenigstens eine Datenschiene zum Informationsaustausch mit bzw. zwischen den Vorrichtungen aufweist. Dies gestattet den Datenaustausch zwischen einer zentralen Steuer- bzw. Regeleinrichtung und den einzelnen Ausstoßvorrichtungen sowie einen Datenaustausch zwischen den einzelnen Ausstoßvorrichtungen.

Zur Bereitstellung einer geeigneten Betriebsspannung für die Bauteile kann vorgesehen sein, dass auf dem Trägerelement ein - vorzugsweise genau ein - Bauteile in Form eines Transformators zur Versorgung der Ausstoßvorrichtungen werkzeuglos befestigt, vorzugsweise aufgeschnappt, ist. Ist genau ein Transformator zur Versorgung aller am Trägerelement befestigten Ausstoßvorrichtungen vorgesehen, so kann entweder vorgesehen sein, dass jede Ausstoßvorrichtung einzeln mit dem Transformator verbunden ist oder dass der Transformator und die einzelnen Ausstoßvorrichtungen seriell geschalten sind. Zum Beispiel kann vorgesehen sein, dass der Transformator am Trägerelement angeordnete Stromschienen unter Spannung setzt und jede Ausstoßvorrichtung die Stromschiene kontaktiert.

Bisher bestand das Problem, dass die Position von anzubringenden Ausstoßvorrichtungen im Möbelkorpus einzeln ausgemessen werden musste. Dies ist insbesondere bei der Montage von mehreren Ausstoßvorrichtungen äußerst aufwändig.

Ein Ausführungsbeispiel der Erfindung löst dieses Problem dadurch, dass das Trägerelement wenigstens eine vorgegebene Befestigungsposition für an dem Trägerelement befestigten Ausstoßvorrichtungen aufweist.

Das mühsame einzelne Ausmessen der Befestigungspositionen kann dadurch entfallen.

Bei einer besonders bevorzugten Ausführungsform dieses Ausführungsbeispiels der Erfindung kann vorgesehen sein, dass das Trägerelement als Schiene ausgebildet ist und dass das Trägerelement entlang seiner Längserstreckung wenigstens zwei vorgegebene Befestigungspositionen aufweist.

Die mit den Ausstoßvorrichtungen vorbestückten Trägerelemente können auf einfache Weise als Ganzes im Möbel befestigt werden. Dies ermöglicht also eine Vorabfertigung voll ausgerüsteter und einsatzbereiter Trägerelemente.

Die Erfindung betrifft weiters einen Möbelkorpus, an dem wenigstens ein Trägerelement der vorgenannten Art angeordnet Ist.

Zur weiteren Senkung der Herstellungskosten kann besonders vorteilhaft vorgesehen sein, dass im bzw. am Möbelkorpus wenigstens zwei Trägerelemente angeordnet sind und dass die wenigstens zwei Trägerelemente miteinander über ein Kupplungsteil in elektrisch leitfähiger Verbindung stehen. Dies kann sowohl der Stromversorgung der Ausstoßvorrichtungen auf den einzelnen Trägerelementen als auch dem Dateraustausch zwischen ihnen dienen. Dies minimiert die Anzahl der benötigten Spannungsquellen bzw. Transformatoren zur elektrischen Versorgung der Ausstoßvorrichtungen.

Hierbei kann zur weiteren Reduktion der benötigten Spannungsquellen bzw. Transformatoren vorgesehen sein, dass an einem der Trägerelemente ein - vorzugsweise genau ein - Transformator zur Versorgung aller an den Trägerelementen befestigbaren bzw. befestigten Ausstoßvorrichtungen werkzeuglos befestigt, vorzugsweise aufgeschnappt, Ist.

Sind eine oder mehrere Trägerschienen mit vorgegebenen Befestigungspositionen vorgesehen, ist es besonders vorteilhaft, wenn die vorgegebenen Befestigungspositionen im Möbelkorpus ein Höhenraster und/oder Seitenraster für die zu befestigenden Ausstoßvorrichtungen bilden.

Die Erfindung betrifft weiters eine Anordnung mit wenigstens zwei Möbelkorpussen der vorgenannten Art.

Hierbei kann besonders bevorzugt vorgesehen sein, dass in wenigstens einem ersten Möbelkorpus ein Transformator auf einem Trägerelement werkzeuglos befestigt, vorzugsweise aufgeschnappt, ist und dass der Transformator mit einem in einem zweiten Möbelkorpus angeordneten Trägerelement zur Versorgung der an diesem Trägerelement befestigbaren bzw. befestigten Bauteile, insbesondere Ausstoßvorrichtungen, in elektrisch leitfähiger Verbindung steht Bei dieser Ausführungsform der Erfindung ist es also nicht notwendig, in jedem Möbelkorpus einen eigenen Transformator vorzusehen.

Zum Steuern bzw. Regeln der Bauteile kann vorgesehen sein, dass die Anordnung wenigstens eine Steuer- bzw. Regeleinrichtung umfasst.

Stehen die Trägerelemente in den einzelnen Möbelkorpussen in elektrisch leitender Verbindung, kann dies sowohl zur Stromversorgung als auch zum Datenaustausch ausgenutzt werden. Hierbei kann vorgesehen sein, dass genau eine Steuer- bzw. Regeleinrichtung zur Steuerung bzw. Regelung aller in den Möbelkorpussen der Anordnung angeordneten Bauteile angeordnet ist.

Weitere Vorteile und Einzelheiten der Erfindung ergeben sich anhand der nachfolgenden Figurenbeschreibung. Dabei zeigen:
- Fig. 1a und 1b: schematische perspektivische Ansichten einer ersten Ausführungsform der Erfindung,
- Fig. 2a und 2b: eine schematische perspektivische Ansicht bzw. eine Vorderansicht einer weiteren Ausführungsform der Erfindung,
- Fig. 3a und 3b: eine schematische perspektivische Ansicht bzw. eine Vorderansicht einer weiteren Ausführungsform der Erfindung,
- Fig. 4: eine schematische perspektivische Darstellung eines Ausführungsbeispiels einer erfindungsgemäßen Anordnung,
- Fig. 5a und 5b: eine Darstellung eines weiteren Ausführungsbeispiels der Erfindung in schematischer perspektivischer Ansicht und Detailansicht,
- Fig. 6a, 6b und 6c: ein weiteres Ausführungsbeispiel der Erfindung in schematischer perspektivischer Ansicht, Detaflansicht und im in einem Möbelkorpus eingebauten Zustand,
- Fig. 7: ein weiteres Ausführungsbeispiel der Erfindung in schematischer perspektivischer Darstellung,
- Fig. 8a bis 8f: einzelnen Komponenten eines Ausführungsbeispiels der Erfindung,
- Fig. 9a und 9b: ein weiteres Ausführungsbeispiel der Erfindung in schematischer perspektivischer Darstellung und In Detaildarstellung und
- Fig. 10a und 10b: die Darstellung eines weiteren Ausführungsbeispiels der Erfindung in schematischer perspektivischer Ansicht und in Exposionsdarstellung.

Fig. 1a zeigt ausschnittsweise einen Möbelkorpus 2, an dessen Ober- und Unterseite über die Abschlussstücke 11 ein Ausführungsbeispiel eines erfindungsgemäßen Trägerelements 1 befestigt Ist. Durch die Befestigung des Trägerelements 1 an der Ober- und Unterseite ist auch der Einbau in einen nicht dargestellten rückwandfreien Möbelkorpus 2 möglich. Auf das Trägerelement 1 sind eine Ausstoßvorrichtung 3 für ein in Fig. 1 nicht dargestelltes bewegbares Möbelteil 4 sowie ein Transformator 7 zur Versorgung der Ausstoßvorrichtung 3 aufgeschnappt. Die Ausstoßvorrichtung 3 weist eine Stromleitung 5 zur Kontaktierung des Transformators 7 auf. Fig. 1b zeigt schematisch die Befestigung des Trägerelements 1 am Möbelkorpus 2.

Fig. 2a zeigt ein Möbel, an dessen Möbelkorpus 2 ein als Profilschiene ausgebildetes Trägerelement 1 angeordnet ist, wobei am Trägerelement 1 mehrere Ausstoßvorrichtungen 3 befestigt sind. Die in diesem Ausführungsbeispiel fünf Ausstoßvorrichtungen 3 werden von dem einzigen Transformator 7 mit Strom versorgt. Fig. 2b zeigt die Vorderansicht des in Fig. 2a dargestellten Möbels.

Fig. 3a zeigt ein weiteres Möbel mit einem Möbelkorpus 2, an dem zwei erfindungsgemäße Trägerelemente 1 angeordnet sind, wobei an jedem Trägerelement 1 jeweils fünf Ausstoßvorrichtungen 3 befestigt sind. In diesem Ausführungsbeispiel ist nur ein einziger Transformator 7 für die Versorgung aller Ausstoßvorrichtungen 3 vorgesehen. In Fig. 3b, welche eine Vorderansicht des in Fig. 3a gezeigten Möbels darstellt, ist zu erkennen, dass die in Fig. 3b rechtsseitig angeordneten Ausstoßvorrichtungen 3 zur Stromversorgung über Verbindungen 8 mit jeweils einer linksseitig angeordneten Ausstoßvorrichtung 3 verbunden sind. Jede linksseitig angeordnete Ausstoßvorrichtung 3 ist dabei über die dargestellten Stromleitungen 5 mit dem Transformator 7 verbindbar.

Fig. 4 zeigt eine Anordnung 9 aus zwei Möbelkorpussen 2, in denen jeweils ein erfindungsgemäßes Trägerelement 1 angeordnet ist. An jedem Trägerelement 1 sind mehrere Ausstoßvorrichtungen 3 befestigt, wobei in Fig. 4 jeweils nur eine Ausstoßvorrichtung 3 erkennbar ist. Am in Fig. 4 rechten Trägerelement 1 ist ein einziger Transformator 7 zur Versorgung der Ausstoßvorrichtungen 3 an diesem Trägerelement 1 sowie zur Versorgung der Ausstoßvorrichtungen 3 an dem im linken Möbelkorpus 2 angeordneten Trägerelement 1 vorgesehen. Die stromleitende Verbindung kann dabei durch die Öffnungen 13 zwischen den Möbelkorpussen 2 geführt werden.

Fig. 5a zeigt ein weiteres Ausführungsbeispiel eines erfindungsgemäßen Trägerelements 1, bei dem das Trägerelement 1 horizontal im Möbelkorpus 2 angeordnet ist. In der in Fig. 5b dargestellten Detailansicht ist erkennbar, dass am Trägerelement 1 eine Ausstoßvorrichtung 3 für das bewegbare Möbelteil 4 sowie ein Transformator 7 zur Stromversorgung der Ausstoßvorrichtung 3 angeordnet ist. Die Verbindung zwischen Ausstoßvorrichtung 3 und Transformator 7 kann dabei über die Stromleitung 5 erfolgen. Ebenfalls erkennbar sind die vorgegebenen Befestigungspositionen 15 für die zu befestigenden Bauteile, welche in diesem Ausführungsbeispiel in Form von Ausnehmungen ausgebildet sind, in die an den Bauteilen angeordnete Verankerungsnasen einbringbar sind. Durch die horizontale Ausrichtung der Trägerschiene 1 im Möbelkorpus 2 wird ein (horizontales) Seitenraster für die zu befestigenden Bauteile gebildet.

Fig. 6a zeigt analog zu Fig. 5 ein weiteres Ausführungsbeispiel eines erfindungsgemäßen Trägerelements 1, an dem zwei Ausstoßvorrichtungen 3 sowie ein einziger Transformator 7 angeordnet sind. In Fig. 6a sind dabei die beiden Ausstoßvorrichtungen 3 über eine Stromleitung 5 miteinander verbunden. Über eine nicht dargestellte Verbindung kann dabei die näher am Transformator 7 angeordnete Ausstoßvorrichtung 3 zur gemeinsamen Versorgung der beiden Ausstoßvorrichtungen 3 mit dem Transformator 7 verbunden werden.

Fig. 6b zeigt eine Detailansicht der Fig. 6a, wobei hier zusätzlich zur Stromleitung 5 ein Datenkabel 12 zur Verbindung der Ausstoßvorrichtungen 3 vorgesehen ist. Dies gestattet den Austausch von Daten zwischen den beiden Ausstoßvorrichtungen 3.

Fig. 6c zeigt einen Möbel mit einem Möbelkorpus 2 und einen bewegbaren Möbelteil 4, wobei an der Hinterseite das Möbelkorpus 2, das in Fig. 6a dargestellte Trägerelement 1 angeordnet ist.

Fig. 7 zeigt in einer Explosionsdarstellung ein weiteres Ausführungsbeispiel eines erfindungsgemäßen Trägerelements 1, welches als Profilschiene ausgebildet ist. Entlang der gesamten Länge des Trägerelements 1 sind dabei sowohl als Stromschienen ausgebildete Stromleitungen 5, als auch Datenschienen 6 (d.h. leitfähige Verbindungen zum Datentransport) vorgesehen. Erkennbar sind weiters Ausstoßvorrichtungen 3, ein Transformator 7 sowie Abschlussstücke 11. Über die in Fig. 7 dargestellten Verbindungen 8 und dem Kupplungsteil 14 (hier: Kreuzverbinder) kann die in Fig. 9a näher dargestellte Ankopplung des Trägerelements 1 an weitere nicht dargestellte Trägerelemente 1 erfolgen. Diese weiteren Trägerelemente 1 können dabei im selben Möbel oder in anderen Möbeln angeordnet sein.

Die Fig. 8a bis 8f zeigen die bereits dargestellten Komponenten nochmals im Detail.

Fig. 9a zeigt das in Fig. 7 in Explosionsdarstellung dargestellte Trägerelement 1 in zusammengebauter Form am Möbelkorpus 2 befestigt. Die Detaildarstellung der Fig. 9b zeigt dabei insbesondere das Kupplungsteil 14, welches einerseits an die Stromschienen und die Datenschiene 6 des Trägerelements 1 ankoppelt und diese andererseits mit den Verbindungen 8, welche zu weiteren nicht dargestellten Trägerelementen 1 führen, verbindet.

Die Fig. 10a und 10b zeigen ein weiteres Ausführungsbeispiel eines erfindungsgemäßen Trägerelements 1, welches eine Stromleitung 5 sowie eine Datenleitung 12 aufweist. Ebenfalls erkennbar sind die vorgegebenen Befestigungspositionen 15, welche in diesem Ausführungsbeispiel ein (vertikales) Höhenraster für die zu befestigenden Bauteile bilden.

## Patentansprüche

1. Trägerelement (1) zur Befestigung in einem Möbelkorpus (2), wobei am Trägerelement (1) wenigstens eine Ausstoßvorrichtung zum Ausstoßen eines im Möbelkorpus (2) gelagerten bewegbaren Möbelteils (4) befestigt, vorzugsweise aufgeschnappt, ist, **dadurch gekennzeichnet, dass** das Trägerelement (1) wenigstens zwei Stromleitungen (5) zur Versorgung der wenigstens einer Ausstoßvorrichtung im befestigten Zustand aufweist,

2. Trägerelement nach Anspruch 1, **dadurch gekennzeichnet, dass** das Trägerelement (1) als Schiene, vorzugsweise Profilschiene, ausgebildet ist.

3. Trägerelement nach Anspruch 2, **dadurch gekennzeichnet, dass** die Stromleitungen (5) als im Wesentlichen über die gesamte Länge des Trägerelements (1) verlaufende Stromschienen ausgebildet sind.

4. Trägerelement nach einem der Ansprüche 1 bis 3, **dadurch gekennzeichnet, dass** das Trägerelement (1) wenigstens eine Datenschiene (6) zum Informationsaustausch mit bzw. zwischen den Ausstoßvorrichtungen aufweist.

5. Trägerelement nach einem der Ansprüche 1 bis 4, **dadurch gekennzeichnet, dass** auf dem Trägerelement (1) ein - vorzugsweise genau ein - Transformator (7) zur Versorgung der Ausstoßvorrichtungen befestigt ist.

6. Trägerelement nach einem der Ansprüche 1 bis 5, **dadurch gekennzeichnet, dass** das Trägerelement (1) wenigstens eine vorgegebene Befestigungsposition (15) für die an dem Trägerelement (1) befestigten Ausstoßvorrichtungen aufweist.

7. Trägerelement nach Anspruch 6, **dadurch gekennzeichnet, dass** das Trägerelement (1) als Schiene ausgebildet ist und dass das Trägerelement (1) entlang seiner Längserstreckung wenigstens zwei vorgegebene Befestigungspositionen (15) aufweist.

8. Möbelkorpus, **dadurch gekennzeichnet, dass** im bzw. am Möbelkorpus (2) wenigstens ein Trägerelement (1) nach einem der Ansprüche 1 bis 7 angeordnet ist.

9. Möbelkorpus nach Anspruch 8, **dadurch gekennzeichnet, dass** im bzw. am Möbelkorpus (2) wenigstens zwei Trägerelemente (1) über ein Kupplungsteil (14) miteinander in elektrisch leitfähiger Verbindung (8) stehen.

10. Möbelkorpus nach Anspruch 9, **dadurch gekennzeichnet, dass** an einem der Trägerelemente (1) ein - vorzugsweise genau ein - Transformator (7) zur Versorgung aller an den Trägerelementen (1) befestigten Ausstoßvorrichtungen werkzeuglos befestigt, vorzugsweise aufgeschnappt, ist.

11. Möbelkorpus nach einem der Ansprüche 9 bis 10, **dadurch gekennzeichnet, dass** die vorgegebenen Befestigungspositionen (15) im Möbelkorpus (2) ein Höhenraster und/oder Seitenraster für die befestigten Ausstoßvorrichtungen bilden.

12. Anordnung mit wenigstens zwei Möbelkorpussen (2) nach einem der Ansprüche 9 bis 11.

13. Anordnung nach Anspruch 12, **dadurch gekennzeichnet, dass** in wenigstens einem ersten Möbelkorpus (2) ein Transformator (7) auf einem Trägerelement (1) werkzeuglos befestigt, vorzugsweise aufgeschnappt, ist und dass der Transformator (7) mit einem in einem zweiten Möbelkorpus (2) angeordneten Trägerelement (1) zur Versorgung der an diesem Trägerelement (1) befestigten Ausstoßvorrichtungen in elektrisch leitfähiger Verbindung (8) steht.

14. Anordnung nach Anspruch 12 oder 13, **dadurch gekennzeichnet, dass** die Anordnung (9) wenigstens eine Steuer- bzw. Regeleinrichtung zum Steuern bzw. Regeln der Ausstoßvorrichtungen umfasst.

15. Anordnung nach Anspruch 14, **dadurch gekennzeichnet, dass** die Anordnung (9) genau eine Steuer- bzw. Regeleinrichtung umfasst.

## Claims

1. A support element (1) to be secured within a furniture carcass (2), wherein at least one ejection device for ejecting a movable furniture part (4) which is movably supported on the furniture carcass (2) is mounted, preferably snap-fitted, to the support element (1), **characterized in that** the support element (1) includes at least two power lines (5) for supplying power to the at least one ejection device when mounted.

2. The support element according to claim 1, **characterized in that** the support element (1) is in the form of a rail, preferably a profiled rail.

3. The support element according to claim 2, **characterized in that** the power lines (5) are in the form of conductor rails extending over substantially an entire length of the support element (1).

4. The support element according to one of the claims 1 to 3, **characterized in that** the support element (1) includes at least one data bus (6) for exchanging information with or between the ejection devices.

5. The support element according to one of the claims 1 to 4, **characterized in that** the support element (1) includes a - preferably exactly one - transformer (7) for supplying power to the ejection devices.

6. The support element according to one of the claims 1 to 5, **characterized in that** the support element (1) has at least one predetermined securing position (15) for the ejection devices mounted to the support element (1).

7. The support element according to claim 6, **characterized in that** the support element (1) is in the form of a rail and that the support element (1), along its longitudinal extension, has at least two predetermined securing positions (15).

8. A furniture carcass, **characterized in that** at least one support element (1) according to one of the claims 1 to 7 is arranged within or on the furniture carcass (2).

9. The furniture carcass according to claim 8, **characterized in that** at least two support elements (1) are electrically connected to each other by way of a coupling portion (14).

10. The furniture carcass according to claim 9, **characterized in that** mounted on one of the support elements (1) is a - preferably exactly one - transformer (7) for supplying power to all ejection devices mounted on the support elements (1) without the use of a tool, preferably snap-fitted.

11. The furniture carcass according to one of the claims 9 to 10, **characterized in that** the predetermined securing positions (15) are arranged within the furniture carcass (2) to form a height pattern and/or lateral pattern for the mounted ejection devices.

12. An arrangement having at least two furniture carcasses (2) according to one of the claims 9 to 11.

13. The arrangement according to claim 12, **characterized in that** at least one transformer (7) is secured to a support element (1) within a first furniture carcass (2) without the use of a tool, preferably snap-fitted, and that the transformer (7) is in electrically conductive connection with a support element (1) arranged within a second furniture carcass (29) for supplying the ejection devices secured to this support element (1).

14. The arrangement according to claim 12 or 13, **characterized in that** the arrangement includes at least one control device for controlling and regulating the operation of the ejection devices.

15. The arrangement according to claim 14, **characterized in that** the arrangement has exactly one control device for controlling and regulating.

## Revendications

1. Élément porteur (1) destiné à la fixation dans un corps de meuble (2), dans lequel sur l'élément porteur (1) est fixé, de préférence verrouillé par ressort, au moins un dispositif éjecteur destiné à éjecter une partie de meuble (4) déplaçable logée dans le corps du meuble (2), **caractérisé en ce que** l'élément porteur (1) présente au moins deux conductions de courant (5) pour alimenter le au moins un dispositif éjecteur dans l'état fixé.

2. Élément porteur selon la revendication 1, **caractérisé en ce que** l'élément porteur (1) est conçu comme un rail, de préférence un rail profilé.

3. Élément porteur selon la revendication 2, **caractérisé en ce que** les conductions de courant (5) sont conçues comme des rails de courant passant essentiellement sur toute la longueur de l'élément porteur (1).

4. Élément porteur selon l'une des revendications 1 à 3, **caractérisé en ce que** l'élément porteur (1) présente au moins un rail de données (6) pour l'échange d'informations avec ou entre les dispositifs éjecteurs.

5. Élément porteur selon l'une des revendications 1 à 4, **caractérisé en ce que** sur l'élément porteur (1) est fixé un - de préférence exactement un - transformateur (7) pour alimenter les dispositifs éjecteurs.

6. Élément porteur selon l'une des revendications 1 à 5, **caractérisé en ce que** l'élément porteur (1) présente au moins une position de fixation prédéfinie (15) pour les dispositifs éjecteurs fixés sur l'élément porteur (1).

7. Élément porteur selon la revendication 6, **caractérisé en ce que** l'élément porteur (1) est conçu comme un rail et **en ce que** l'élément porteur (1) présente au moins deux positions de fixation prédéfinies (15) le long de son extension longitudinale.

8. Corps de meuble, **caractérisé en ce que** dans ou sur le corps de meuble (2) au moins un élément porteur (1) est disposé selon l'une des revendications 1 à 7.

9. Corps de meuble selon la revendication 8, **caractérisé en ce que** dans ou sur le corps de meuble (2) se trouvent au moins deux éléments porteurs (1) en liaison conductrice électriquement l'un avec l'autre par une partie d'accouplement (14).

10. Corps de meuble selon la revendication 9, **caractérisé en ce que** sur un des éléments porteurs (1) un - de préférence exactement un - transformateur (7) est fixé sans outil, de préférence verrouillé par ressort, pour alimenter tous les dispositifs éjecteurs fixés sur les éléments porteurs (1).

11. Corps de meuble selon l'une des revendications 9 à 10, **caractérisé en ce que** les positions de fixation prédéfinies (15) forment dans le corps du meuble (2) une trame verticale et / ou une trame latérale pour les dispositifs éjecteurs fixés.

12. Dispositif avec au moins deux corps de meuble (2) selon l'une des revendications 9 à 11.

13. Dispositif selon la revendication 12, **caractérisé en ce que** dans au moins un premier corps de meuble (2) un transformateur (7) est fixé sans outil, de préférence verrouillé par ressort, sur un élément porteur (1), et **en ce que** le transformateur (7) se trouve en liaison électriquement conductrice (8) avec un élément porteur (1) disposé dans un deuxième corps de meuble (2) pour alimenter les dispositifs éjecteurs fixés sur cet élément porteur (1).

14. Dispositif selon la revendication 12 ou 13, **caractérisé en ce que** le dispositif (9) comprend au moins un dispositif de commande ou de réglage pour commander ou régler les dispositifs éjecteurs.

15. Dispositif selon la revendication 14, **caractérisé en ce que** le dispositif (9) comprend exactement un dispositif de commande ou de réglage.
